# EUROPÄISCHE PATENTSCHRIFT

(11) **EP 0 777 898 B1**
(45) Veröffentlichungstag und Bekanntmachung des Hinweises auf die Patenterteilung: **29.04.1998**
(21) Anmeldenummer: 95932699.2
(22) Anmeldetag: 08.09.1995
(51) Int. Cl.: G09F 3/20

(54) **EINTRITTSNACHWEIS UND ANSTECKER**
PROOF-OF-ENTRY DEVICE AND BADGE
DISPOSITIF JUSTIFICATIF D'ENTREE ET BADGE

(30) Priorität: 09.09.1994 DE 4432171; 16.01.1995 DE 19501075
(43) Veröffentlichungstag der Anmeldung: 11.06.1997
(73) Patentinhaber: WAW WORLD ART WATCH VERTRIEBS GMBH, 81735 München (DE)
(72) Erfinder: CHMIEL, Jehoshua, WAW World Art Watch, D-81735 München (DE)
(74) Vertreter: VOSSIUS & PARTNER
(86) Internationale Anmeldenummer: EP9503543
(87) Internationale Veröffentlichungsnummer: WO9608000

(56) Entgegenhaltungen:
- US-A- 4 779 120
- US-A- 4 980 679

## Beschreibung

Die vorliegende Erfindung betrifft einen Eintrittsnachweis mit einem Grundelement und einem Entwertungselement. Außerdem betrifft die Erfindung einen Anstecker, der insbesondere für einen Eintrittsnachweis geeignet ist.

Es sind Eintrittsnachweise, wie Tickets, bekannt, mit einem Grundelement und einem Entwertungselement, die zusammen erworben werden. Bei der Entwertung des Eintrittsnachweises wird dann das Entwertungselement von dem Grundelement entfernt. Insbesondere bei Ausstellungen und derartigen. Veranstaltungen ist man in letzter Zeit dazu übergegangen, das Grundelement aufwendig zu gestalten, damit dem Erwerber des Eintrittsnachweises ein Andenken verbleibt. So wurde z.B. ein Grundelement als Postkarte ausgebildet. Derartige Grundelemente von Eintrittsnachweisen erfreuen sich wachsender Beliebtheit und werden sogar als Sammlerstücke gehandelt.

Die US-PS 4 980 679 beschreibt eine Ausweismarke mit einer Anzeige, die mit der Zeit veranderliche Muster zeigt.

Der vorliegenden Erfindung liegt die Aufgabe zugrunde, einen entwertbaren Eintrittsnachweis zur Verfügung zu stellen, wobei die Eintrittsnachweise ein relativ hochwertiges Grundelement aufweisen sollen, das möglichst einfach zur Schau gestellt werden kann.

Diese Aufgabe wird mit einem Eintrittsnachweis mit den Merkmalen der entsprechenden Patentansprüche gelöst.

Außerdem liegt der vorliegenden Erfindung die Aufgabe zugrunde, einen einfach herzustellenden, platzsparenden und einfach anzubringenden Anstecker bereitzustellen, der insbesondere für einen erfindungsgemäßen Eintrittsnachweis geeignet ist.

Diese Aufgabe wird mit einem Anstecker mit den Merkmalen gemäß den entsprechenden Patentansprüchen gelöst.

Der vorliegenden Erfindung liegt der Gedanke zugrunde, einen Eintrittsnachweis mit einem Anstecker als Grundelement und einem daran angebrachten Entwertungselement bereitzustellen, das vorzugsweise von dem Anstecker abgezogen werden kann. In bevorzugter Ausführungsform wirkt dabei das Entwertungselement mit dem Anstecker optisch zusammen, z.B., wenn das Entwertungselement als Passepartout und/oder Rahmen oder Teil derselben für ein an dem Anstecker befindliches Motiv ausgebildet ist.

Bevorzugt sind ein Anstecker und ein Entwertungselement gemäß der vorliegenden Erfindung einstückig, z.B. aus einem geeigneten Kunststoff, Metall oder Karton hergestellt.

Weiter bevorzugt weist das Entwertungselement einen Chip, Magnetstreifen, ein holographisches Bild und/oder einen Barcode für die Entwertung auf. Bei derartigen Elementen kann die Entwertung automatisch durch geeignete Lesegeräte erfolgen. Dabei ist das Entwertungselement bevorzugt von dem Anstecker entfernbar, so daß es getrennt vom Anstecker in ein Lesegerät geführt werden kann und einbehalten oder entwertet wird. Im Fall mehrfach entwertbarer Elemente, wie Chips oder Magnetstreifen, verbleiben die Entwertungselemente am Anstecker oder sind an diesen wieder anbringbar.

Ein erfindungsgemäßer Anstecker, der besonders für den erfindungsgemäßen Eintrittsnachweis geeignet ist, weist einen Motivträger und einen Gegenhalter auf, die insbesondere gestreckt sind und beim Benutzen des Ansteckers aufeinander zugeklappt werden, um eine Haltespange zu bilden. Dabei werden sie durch ein Halteelement in der geklappten Position gehalten.

Die Aufgaben, Vorteile und Merkmale der Erfindung werden nachstehend anhand von Beispielen und mit Bezug auf die Zeichnung näher erläutert. Es zeigen:
- Figur 1: eine Vorderansicht einer ersten Ausführungsform eines erfindungsgemäßen Eintrittsnachweises,
- Figur 2: eine Seitenansicht des Eintrittsnachweises gemäß Figur 1
- Figur 3: eine Rückansicht einer zweiten Ausführungsform des erfindungsgemäßen Eintrittsnachweises,
- Figur 4: eine Seitenansicht des Eintrittsnachweises gemäß Figur 3,
- Figur 5: eine Rückansicht einer dritten Ausführungsform des erfindungsgemäßen Eintrittsnachweises,
- Figur 6: eine Seitenansicht des Eintrittsnachweises gemäß Figur 5,
- Figur 7: eine detaillierte Rückansicht eines Ansteckers des Eintrittsnachweises gemäß Figur 1,
- Figur 8: eine Vorderansicht des Ansteckers gemäß Figur 7,
- Figur 9: einen Teilschnitt entlang B-B in Figur 8,
- Figur 10: eine Einzelheit des Ansteckers gemäß Figur 9,
- Figur 11: ein Federelement für einen Anstecker gemäß Figur 9,
- Figur 12: eine Rückansicht einer ersten Ausführungsform eines erfindungsgemäßen Ansteckers, insbesondere für den erfindungsgemäßen Eintrittsnachweis,
- Figur 13: eine Seitenansicht des Ansteckers gemäß Figur 12 in ungeklapptem Zustand,
- Figur 14: eine Seitenansicht des Ansteckers gemäß Figur 12 in geklapptem Zustand,
- Figur 15: eine Einzelheit des Ansteckers gemäß Figur 12 vor dem Zusammensetzen,
- Figur 16: eine Vorderansicht auf eine weitere Ausführungsform eines erfindungsgemäßen Ansteckers, insbesondere für den erfindungsgemäßen Eintrittsnachweis,
- Figur 17: einen Längsschnitt durch den Anstecker gemäß Figur 16,
- Figur 18: eine Einzelheit eines Schnitts entlang A-A in Figur 16,
- Figur 19: eine Vorderansicht auf eine weitere Ausführungsform eines erfindungsgemäßen Eintrittsnachweises mit einem weiteren erfindungsgemäßen Anstecker und einem daran angeordneten Entwertungselement,
- Figur 20: einen Längsschnitt durch den Eintrittsnachweis gemäß Figur 19,
- Figur 21: einen Längsschnitt des Ansteckers gemäß Figur 19 in geklapptem Zustand,
- Figur 22: eine Vorderansicht auf eine weitere Ausführungsform eines erfindungsgemäßen Eintrittsnachweises mit einem weiteren erfindungsgemäßen Anstecker und einem daran angeordneten Entwertungselement,
- Figur 23: einen Längsschnitt durch den Eintrittsnachweis gemäß Figur 22, wenn der Anstecker von dem Entwertungselement getrennt ist,
- Figur 24: eine schematische Darstellung des Klappens des Ansteckers gemäß Figur 22 und
- Figur 25: einen Längsschnitt durch den Anstecker gemäß Figur 22 in geklapptem Zustand.

Die Figuren 1 bis 6 zeigen erfindungsgemäße Eintrittsnachweise 1 mit unterschiedlichen Steckern 2 und unterschiedlichen Entwertungselementen 3. Gemäß den Figuren 1 und 2 ist auf einen Anstecker 2a, z.B. an dessen Rückseite, ein Entwertungselement 3a angebracht. Der Anstecker 2a weist an seiner Vorderseite, z.B. in einer in der Vorderseite ausgebildeten Tasche, ein (nicht dargestelltes) Motiv auf. Dieses Motiv kann z.B. ein gedrucktes oder emailliertes Bild sein, das z.B. einen Gegenstand einer Ausstellung, Vorführung, Aufführung, Veranstaltung usw. darstellt, für die der erfindungsgemäße Eintrittsnachweis gekauft wird.

Der Anstecker 2a kann aus geeignetem Kunststoff, Pappe, Messing, Zink usw. und z.B. durch Spritzen, Gießen oder Ausstanzen hergestellt sein. Das Entwertungselement 3a überdeckt vorzugsweise in der gemäß Figur 1 dargestellten Vorder- bzw. Rückansicht mindestens die Breite und/oder Länge des Ansteckers 2a. Damit wird ermöglicht, daß die Eintrittsnachweise beim flachen Übereinanderstapeln in einem Spender von den vorstehenden Seiten der Entwertungselemente 3a geführt werden oder daß ein Vorrat von mehreren Eintrittsnachweisen z.B. an ihren Entwertungselelementen aneinanderhängen und durch Perforationen getrennt werden können.

Das Entwertungselement 3a ist bevorzugt ein bedruckter Karton und ist mittels einem adhäsiven Klebstoff an dem Anstecker 2a angebracht, so daß ein einfaches Abziehen vom Anstecker 2a vor oder bei der Entwertung gewährleistet ist, ohne daß Rückstände des Klebers am Anstecker 2a haften bleiben. Es ist jedoch auch möglich, daß das Entwertungselement auf andere Weise, z.B. mittels einer Perforation, mit dem Anstecker einstückig ausgebildet ist und/oder beim Entwerten des Eintrittsnachweises abgerissen, gelocht oder durch Einführen des mit einem Chip, Magnetstreifen, holographischen Bild oder Barcode versehenen Entwertungselementes entwertet wird.

Weitere Ausführungsformen eines erfindungsgemäßen Eintrittsnachweises 1b bzw. 1c zeigen die Figuren 3 und 4 bzw. 5 und 6. Bei dort dargestellten Ansteckern 2b, 2c ist ein Entwertungselelement 3b, 3c auf deren Vorderseite angebracht. Das hat gegenüber dem Eintrittsnachweis 1a den Vorteil, daß die Eintrittsnachweise 1b bzw. 1c bereits vor dem Entwerten an einem Kleidungsstück angebracht werden können. Dieser Vorgang wird später eingehender beschrieben.

Die Anstecker 2b und 2c werden in vorteilhafter Weise gestreckt bzw. ungeklappt hergestellt und auf ein entsprechendes Entwertungselement 3b bzw. 3c aufgebracht, wie dargestellt. Dies hat den großen Vorteil, daß die Anstecker leicht hergestellt werden können und nur einen kleinen Raum einnehmen und daher besser, insbesondere aufeinanderliegend, bevorratet werden können. Nach dem Aushändigen derartiger Eintrittsnachweise können die Anstecker vom Benutzer in einfacher Weise zusammen mit dem entsprechenden Entwertungselement an einem Kleidungsstück befestigt werden. Danach ist die Entwertung durch die Entfernung des Entwertungselements, z.B. vom Bedienungspersonal, möglich.

Die Anstecker 2b und 2c weisen (nicht gezeigte) Motive an ihren Vorderseiten auf. Das Entwertungselement 3b bzw. 3c kann mit diesen Motiven optisch zusammenwirken. So ist es bevorzugt, daß die Entwertungselemente 3b, 3c in Form eines die Vorderseite des Ansteckers 2b, 2c umgebenden Passepartouts ausgebildet sind. das Sichtfenster, das dabei den Einblick auf die Vorderseite des Ansteckers 2b, 2c ermöglicht, ist dabei vorzugsweise ausgestanzt oder mit einer transparenten Folie versehen. Bevorzugt weist eine Folie den adhäsiven Klebstoff auf, mittels dem das Entwertungselement 3b, 3c auf dem Anstecker 2b, 2c aufgebracht ist.

Die Figuren 7 bis 10 zeigen den Anstecker 2a des Eintrittsnachweises 1a im Detail. Gemäß Figur 7 ist hinter einem Motivträger 4a ein Gegenhalter 5a über ein Federgelenk 6a angebracht. Wie auch in den Figuren 9 bis 11 dargestellt, ermöglicht die Ausbildung des Federgelenkes 6a mit der Anordnung einer Feder 7a, daß der Gegenhalter 5a, z.B. mit seinem konvexen unteren Ende 5a' gegen die Rückseite des Motivträgers 4a gedrückt wird. Ein freier Schenkel oberhalb des Gelenkes 6a ermöglicht dem Benutzer, den Gegenhalter 5a gegen die Federkraft der Feder 7a von dem Motivträger 4a zum Anstecken des Ansteckers 2a wegzuspreizen.

Die Figuren 8 und 9 zeigen, daß der Motivträger 4a vorn bevorzugt mit einer Tasche ausgebildet ist, in der ein (nicht dargestelltes) Motiv fest angeordnet werden kann.

Die Figuren 12 bis 15 zeigen eine Ausführungsform des erfindungsgemäßen Ansteckers 2b, der insbesondere für den erfindungsgemäßen Eintrittsnachweis geeignet ist. Dabei sind ein Motivträger 4b und ein Gegenhalter 5b über ein Gelenk 6b miteinander verbunden. Dabei sind der Motivträger 4b und der Gegenhalter 5b vorzugsweise starrer bzw. fester als das sie verbindende Gelenk 6b.

Figur 13 zeigt eine bevorzugte Ausführungsform eines derartigen Ansteckers 2b. Dabei werden der Motivträger 4b und der Gegenhalter 5b z.B. durch miteinander verschweißte bzw. verklebte Folien gebildet, was ihnen eine ausreichende Steifigkeit verleiht. Dabei kann z.B. ein derartiger Anstecker 2b den Charakter einer Scheckkarte besitzen. Das Gelenk 6b wird hingegen bevorzugt von nur einer Folie gebildet, weshalb es gegenüber dem Motivträger 4b und dem Gegenhalter 5b elastisch und/oder plastisch biegefähig ist. Die Steifigkeit des Motivträgers 4b und des Gegenhalters 5b wird vorzugsweise alternativ durch starre Platten erzielt, die mittels eines verformbaren Gelenks 6b, wie z.B. eine Folie aus Aluminium, ein Filmscharnier oder eine Dünnstelle, verbunden sind.

An einer geeigneten Stelle auf der Rückseite des Motivträgers 4b und/oder des Gegenhalters 5b ist ein Halteelement 7b im wesentlichen dem Gelenk 6b benachbart angeordnet. Dabei weist dieses Halteelement 7b, wie dargestellt, vorzugsweise mehrere Funktionen auf. Zum einen kann es als Abstandhalter zwischen dem Motivträger 4b und dem Gegenhalter 5b dienen, wenn der Gegenhalter 5b hinter der Rückseite des Motivhalters 4b geklappt ist, wie in Figur 14 dargestellt. Dies gewährleistet, daß zwischen dem Motivträger 4b und dem Gegenhalter 5b ein Zwischenraum verbleibt, der das Anstecken des Ansteckers 2b an ein Kleidungsstück, z.B. an ein Revers eines Jackets, ermöglicht. Zum anderen weist das Haltelelement 7b auf der im ungeklappten Zustand freiliegenden Fläche z.B. einen adhäsiven Klebstoff auf, der z.B. in diesem Zustand mit einer Abziehfolie verdeckt ist. Vor dem Anstecken des Ansteckers 2b muß sodann die Abziehfolie von dem Halteelement 7b abgezogen werden, was die Fixierung des Motivträgers 4b und des Gegenhalters 5b in geklapptem Zustand, wie in Figur 14 gezeigt, gewährleistet. Das Halteelement 7b ist vorzugsweise ein elastisches Material, wie z.B. ein Polyurethanschaum, Moosgummi oder ein dichter Schaumstoff sein.

Die Figuren 13 bis 15 zeigen beispielhaft, wie ein Motiv 9b z.B. zwischen zwei Folien 8b eingeschlossen sein kann und einen Motivträger 4b bildet. Dabei sollte mindestens die Folie auf der Vorderseite des Motivträgers 4b transparent sein. Die Folien 8b sind bevorzugt an ihrer Innenseite adhäsiv oder an den Stellen, wo sie sich direkt gegenüber liegen, verschweißt. Es ist jedoch auch denkbar, daß lediglich ein auf einer Folie 8b fest angeordnetes Motiv 9b dem Motivträger 4b die nötige Festigkeit verleiht. Der Gegenhalter 5b wird durch zwei Folien 8b gebildet und das Gelenk 6b in bevorzugter und vorteilhafter Weise durch eine, wie dargestellt.

Bevorzugt sind die Folien 8b in der dargestellten Ausführungsform 0,5 mm dick. Das Motiv 9b ist bevorzugt ein bedruckter Karton, wie z.B. Chromolux mit ca. 120 g.

Die Figuren 16 bis 18 zeigen eine weitere Ausführungsform eines erfindungsgemäßen Ansteckers 2c, der das erfindungsgemäße Prinzip für einen besonders geeigneten Anstecker weiter verdeutlicht und besonders für einen erfindungsgemäßen Eintrittsnachweis geeignet ist.

Auch hierbei ist ein Motivträger 4c mit einem Gegenhalter 5c, die beide relativ starr bzw. fest sind, über ein biegsames Gelenk 6c miteinander verbunden. Außerdem werden beide Teile vorzugsweise über ein Halteelement 7c in einem geklappten Zustand fixiert.

Bei einer Ausführung eines derartigen Ansteckers 2c in Kunststoff ist das Gelenk 6c bevorzugt ein Filmscharnier bzw. eine Dünnstelle. Der Motivträger 4c weist vorzugsweise eine Tasche auf, wie dies in Figur 17 erkennbar ist. Ferner ist das Halteelement 7c, 7c' vorzugsweise durch einen hinterschnittenen Zapfen 7c am Gegenhalter 5c ausgebildet, wobei der Zapfen 7c beim Zusammenklappen des Motivträgers 4c und des Gegenhalters 5c in ein entsprechendes Fenster 7c' eingreift. Es sind vorzugsweise, wie auch dargestellt, mehrere Zapfen 7c und mehrere Fenster 7c' vorgesehen. Es sind allerdings auch andere Halteelemente, die eine Fixierung des Motivträgers 4c und des Gegenhalters 5c in zusammengeklapptem Zustand gewährleisten, wie z.B. ein Druckknopf, ein Klebekissen, usw., denkbar. In dem dargestellten Beispiel weist der in Figur 17 gezeigte Zapfen 7c nur eine Hinterschneidung nach unten im nicht zusammengeklappten Zustand auf. Eine derartige Ausbildung erleichtert das Einführen des Zapfens 7c in die Aussparung 7c'. Die Aussparung 7c' weist mindestens einen Absatz auf, der mit der Hinterschneidung des Zapfens 7c im zusammengesetzten Zustand formschlüssig zusammenwirkt.

Der Gegenhalter 5c weist bevorzugt eine Riffelung 10c auf, die ein Verrutschen des Fingers eines Trägers beim Anbringen an der Kleidung verhindern soll. Weiter hat der Gegenhalter 5c in der Nähe seines freien Endes ein konvexes Element 5c', das die Fixierung des Ansteckers 2c am Kleidungstück weiter verbessert.

Figur 18 zeigt weiter eine vorteilhafte Ausführung des Ansteckers 2c, der einen relativ hochwertigen Eindruck vermitteln soll. Dabei weist der Motivträger 4c an seinen Seiten einen Vorsprung 4c' nach innen auf, hinter den eine durchsichtige Scheibe, z.B. aus 1 mm starkem Acrylglas, eingeschnappt wird. Zwischen dem Motivträger 4c und der Scheibe 12c kann dann das Motiv 9c angeordnet sein. In weiter vorteilhafter Weise ist in der in Figur 18 dargestellten Weise eine Schieberöffnung 11c für die Herstellung des Motivträgers 4c aus Kunststoff ausgebildet.

Figuren 19 bis 21 zeigen eine weitere Ausführungsform eines erfindungsgemäßen Eintrittsnachweises 1e mit einer weiteren Ausführungsform eines erfindungsgemäßen Ansteckers 2e. Hierbei sind insbesondere der Anstecker 2e und ein Entwertungselement 3e zusammen einstückig hergestellt. Dabei sind beide Elemente 2e, 3e z.B. aus einem geeigneten Kunststoff zusammen hergestellt. Um eine leichte Trennung des Entwertungselements 3c vom Anstecker 2e zu gewährleisten, sind z.B. an einigen wenigen Stellen kurze Stege 12e vorgesehen, die zum Trennen des Entwertungselements 3e vom Anstecker 2e durchtrennt werden müssen. In Figur 19 ist eine von vielen möglichen Anordnungen der Stege 12e dargestellt, die im gezeigten Beispiel insbesondere bewirken soll, daß ein Motivträger 4e und ein Gegenhalter 5e in nicht entwertetem Zustand möglichst starr im Entwertungselement 3e verbleiben.

Alternativ ist zwischem dem Anstecker 2e und dem Entwertungselement 3e eine Perforation möglich.

Als ein Gelenk 6e sind im dargestellten Beispiel dauerhaft verbiegbare Elemente, wie vorzugsweise 2 Metallstreifen 6e, in.dem Anstecker 2e eingebettet, wie z.B. eingegossen oder aufgesetzt. Die Metallstreifen 6e gewährleisten eine dauerhafte Biegung des Gegenhalters 5e gegenüber dem Motivträger 4e, wie in Figur 21 dargestellt.

Die Figuren 22 bis 25 zeigen eine weitere Ausführungsform eines erfindungsgemäßen Eintrittsnachweises 1d mit einer weiteren Ausführungsform eines erfindungsgemäßen Ansteckers 2d. Der Anstecker 2d sowie ein Entwertungselement 3d sind einfach lösbar mittels Stegen 12d verbunden. Vorzugsweise sind sie einstückig miteinander aus einem Material hergestellt. Das Lösen der Elemente 2d, 3d zeigt insbesondere Figur 23.

Ein Gegenhalter 5d ist gegenüber einem Motivträger 4d vorzugsweise über Filmscharniere 6d zwischen ihnen schwenkbar. Außerdem ist im Gegenhalter 5d ein Fenster mit einem Zwischenelement 11d vorgesehen, das im ursprünglichen Zustand geschlossen ist. Das Zwischenelement 11d ist gegenüber dem Gegenhalter 5d über ein weiteres bevorzugtes Filmscharnier 6d schwenkbar. Dabei sind bevorzugt an den geeigneten Stellen Klebestellen 13d an dem Gegenhalter 5d bzw. an der Rückseite des Motivträgers 4d angeordnet. Im ursprünglichen Zustand sind diese vorzugsweise von einem Schutzpapier 14d bedeckt, das bei Bedarf, wie in Figur 23 dargestellt, von den Klebestellen 13d abziehbar ist. Das kann vor oder nach dem Herausbrechen des Ansteckers 2d aus dem Entwertungselement 3d geschehen.

Die Figuren 24 und 25 stellen dar, wie das Zwischenstück 11d zunächst auf den unteren Teil des Gegenhalters 5d geschwenkt werden kann. Auf diesem haftet es dann aufgrund des lediglich in Figur 23 dargestellten oberen Klebestreifens 13d.

Daraufhin wird der gesamte Gegenhalter 15d zusammen mit dem bereits umgeklappten Zwischenstück 11d auf die Hinterseite des Motivträgers 4d geklappt. Um eine parallele Anordnung des Gegenhalters 5d zu dem Motivträger 4d mit dem dazwischen befindlichen Zwischenstück 11d zu gewährleisten, ist ein Abstandselement 15d vorgesehen, das bevorzugt etwa eine Breite besitzt, das der Dicke des Zwischenstücks 11d entspricht.

Durch die Anordnung eines zweiten Klebestreifens 13d, der in Figur 23 als unterster gezeigt ist, wird die dem Motivträger 4d benachbarte Fläche des Zwischenstücks 11d an dem Motivträger 4d dauerhaft befestigt. Somit ergibt sich ein vom Motivträger 4d parallel beabstandetes freies Ende des Gegenhalters 5d, um dem Anstecker seine Klammerform zu geben.

Die Entwertungselemente 3d, 3e gemäß den Figuren 19 bis 23 sind bevorzugt auf der Vorder- bzw. Rückseite mit Chips, Magnetstreifen, holographischen Bildern und/oder Barcodes versehen. Wenn diese Elemente auf der Vorderseite angebracht sind, können sie gegebenenfalls in vorteilhafter Weise in das Dekor des Entwertungselements 3d, 3e einbezogen sein. Dadurch lassen sich mit diesen funktionellen Elementen zusätzlich gestalterische Effekte erzielen.

Erfindungsgemäß sind alle beschriebenen bevorzugten Elemente des Ansteckers austauschbar bzw. kombinierbar.

Vorzugsweise weist ein Vorrat von Entrittsnachweisen mehrere erfindungsgemäße Eintrittsnachweise auf, die flach aufeinanderliegend gestapelt sind. Alternativ weist ein Vorrat bevorzugt mehrere lösbar miteinander verbundene Eintrittsnachweise auf, die z.B. zu einer Rolle aufgewickelt sind.

## Patentansprüche

1. Eintrittsnachweis mit einem Anstecker (2) und einem daran lösbar angeordneten Entwertungselement (3).

2. Eintrittsnachweis nach Anspruch 1, dadurch gekennzeichnet, daß das Entwertungselement (3) mindestens die Länge und/oder Breite des Ansteckers (2) aufweist.

3. Eintrittsnachweis nach einem der vorstehenden Ansprüche, dadurch gekennzeichnet, daß das Entwertungselement (3) flächenförmig ist und mit einem Motiv (9) am Anstecker (2) zusammenwirkt.

4. Eintrittsnachweis nach Anspruch 3, dadurch gekennzeichnet, daß das Entwertungselement (3) das Motiv (9) wie ein Passepartout und/oder Rahmen umgibt.

5. Eintrittsnachweis nach einem der vorstehenden Ansprüche, dadurch gekennzeichnet, daß das Entwertungselement (3) und der Anstecker (2) einstückig, z.B. aus einem geeigneten Kunststoff, hergestellt sind.

6. Eintrittsnachweis nach einem der vorstehenden Ansprüche, dadurch gekennzeichnet, daß das Entwertungselement (3) einen Chip, Magnetstreifen, Barcode und/oder ein holographisches Bild aufweist.

7. Anstecker für einen Eintrittsnachweis nach einem der Ansprüche 1 bis 6, mit
a) einem Motivträger (4),
b) einem Gegenhalter (5),
c) einem den Motivträger (4) und den Gegenhalter (5) verbindenden Gelenk (6) zum Klappen des Gegenhalters (5) hinter den Motivträger (4) und
d) einem Halteelement (7), das den Gegenhalter (5) nach dem Klappen im wesentlichen hinter dem Träger (4) hält.

8. Anstecker nach Anspruch 7, dadurch gekennzeichnet, daß der Motivträger (4b) von mindestens einer Folie (8b), der Gegenhalter (5b) von zwei Folien (8b) und das Gelenk (6b) von einer Folie gebildet werden.

9. Anstecker nach Anspruch 7 oder 8, dadurch gekennzeichnet, daß das Halteelement (7) ein Klebekissen (7b) ist.

10. Anstecker nach Anspruch 7, dadurch gekennzeichnet, daß der Motivträger (4c) und der Gegenhalter (5c) aus festem Kunststoff bestehen und mit einem Filmscharnier bzw. einer Dünnstelle als Gelenk (6c) schwenkbar verbunden sind.

11. Anstecker nach einem der Ansprüche 7 bis 10, dadurch gekennzeichnet, daß das Halteelement (7) aus einem Zapfen (7c) und einer Aussparung (7c) besteht, die am Gegenhalter (5c) bzw. im Motivträger (4c) oder umgekehrt ausgebildet sind, wobei im zusammengeklappten Zustand der Zapfen (7c) in der Aussparung (7c') einrastet.

12. Anstecker nach Anspruch 7, dadurch gekennzeichnet, daß der Gegenhalter (5e) und der Motivträger (4e) über mindestens ein eingebettetes Gelenk (6e) miteinander verbunden sind, das gleichfalls das Halteelement (7e) bildet.

13. Anstecker nach Anspruch 7 oder 10, dadurch gekennzeichnet, daß der Gegenhalter (5d) hinter den Motivträger (4d) beabstandet und im wesentlichen parallel durch ein Zwischenelement (11d) und ein geeignetes Gelenk (6d) schwenkbar ist.

## Claims

1. Proof-of-entry device comprising a badge (2) and a validation component (3) which is detachably secured thereto.

2. The proof-of-entry device according to claim 1, characterized in that the validation component (3) is at least as long and/or as wide as the badge (2).

3. The proof-of-entry device according to any one of the preceding claims, characterized in that the validation component (3) is planiform and supplements a design (9) on the badge (2).

4. The proof-of-entry device according to claim 3, characterized in that the validation component (3) surrounds the design (9) like a passe-partout and/or frame.

5. The proof-of-entry device according to any one of the preceding claims, characterized in that the validation component (3) and the badge (2) are integrally formed, e.g. from a suitable plastic material.

6. The proof-of-entry device according to any one of the preceding claims, characterized in that the validation component (3) carries a chip, magnetic strip, bar code and/or a holographic image.

7. Badge for the proof-of-entry device according to any one of claims 1 to 6 comprising
a) a design support (4),
b) a counter-member (5),
c) a hinge (6) connecting the design support (4) and the counter-member (5) for folding the counter-member behind the design support (4) and
d) a retaining element (7) which, when the counter-member (5) has been folded behind the design support (4), substantially secures these components.

8. The badge according to claim 7, characterized in that the design support (4b) is formed by at least one foil or film (8b) and the counter-member (5b) is formed by two foils or films (8b) and the hinge (6b) is formed by one foil or film.

9. The badge according to claim 7 or 8, characterized in that the retaining element (7) is an adhesive pad 7b.

10. The badge according to claim 7, characterized in that the design support (4c) and the counter-member (5c) are made of solid plastic material and are connected by an integral hinge or a thin portion as hinge (6c) such that they can be moved back and forth.

11. The badge according to any one of claims 7 to 10, characterized in that the retaining element (7) comprises a trunnion (7c) and a recess (7c') formed provided in the counter-member (5c) and the design support (4c), respectively, or the other way round, wherein the trunnion (7c) in engaged in the recess (7c') when the badge is folded.

12. The badge according to claim 7, characterized in that the counter-member (5e) and design support (4e) are connected by at least one embedded hinge (6e) which also forms the retaining element (7e).

13. The badge according to claim 7 or 10, characterized in that the counter-member (5d) is spaced behind the design support (4d) and can be moved back and forth essentially parallel by means of a intermediate element (11d) and a suitable hinge (6d).

## Revendications

1. Dispositif justificatif d'entrée avec un badge (2) et un élément de reconnaissance (3) amovible.

2. Dispositif justificatif d'entrée selon la revendication 1, caractérisé en ce que l'élément de reconnaissance (3) a au moins la longueur et/ou la largeur du badge (2).

3. Dispositif justificatif d'entrée selon l'une des revendications précédentes, caractérisé en ce que l'élément de reconnaissance (3) est plat et coopère avec un motif (9) sur le badge (2).

4. Dispositif justificatif d'entrée selon la revendication 3, caractérisé en ce que l'élément de reconnaissance (3) entoure le motif (9) à la manière d'un passe-partout et/ou d'un cadre.

5. Dispositif justificatif d'entrée selon l'une des revendications précédentes, caractérisé en ce que le dispositif justificatif d'entrée (3) et le badge (2) sont d'une pièce, réalisés par exemple en un matériau plastique approprié.

6. Dispositif justificatif d'entrée selon l'une des revendications précédentes, caractérisé en ce que l'élément de reconnaissance (3), est une microplaquette, une bande magnétique, un code de barres et/ou une image holographique.

7. Badge pour un dispositif justificatif d'entrée selon l'une des revendications 1 à 6, avec
a) un support (4) du motif
b) une pince (5)
c) une jointure (6) tenant ensemble le support (4) de motif et la pince (5), permettant de rabattre la pince (5) derrière le support (4) du motif et
d) un élément de blocage (7) qui bloque la pince (5), après qu'elle a été rabattue, sur l'arrière du support (4).

8. Badge selon la revendication 7, caracterisé en ce que le support (4b) du motif est réalisé avec au moins une feuille (8b), la pince (5b) avec deux feuilles (8b) et la jointure (6b) avec une feuille.

9. Badge selon la revendication 7 ou la revendication 8, caractérisé en ce que l'élément de blocage (7) est une pastille de colle (7b).

10. Badge selon la revendication 7, caractérisé en ce que le support (4c) du motif et la pince (5c) sont réalisés en un matériau plastique solide et qu'ils sont tenus ensemble par un film ou une partie amincie, agissant comme une jointure (6c) pivotante.

11. Badge selon une des revendications 7 à 10, caractérisé en ce que l'élément de blocage (7) est constitué par un ergot (7c) et un évidement (7c'), prévus respectivement sur la pince (5c) et dans le support (4c) du motif (ou inversement) l'ergot (7c) s'encliquetant dans l'évidement (7c') lors du pliage du badge.

12. Badge selon la revendication 7, caractérisé en ce que la pince (5e) et le support (4e) du motif sont joints par l'intermédiaire d'au moins une jointure incorporée (6e), laquelle jointure forme également l'élément de blocage (7e).

13. Badge selon la revendication 7 ou 10, caractérisé en ce que la pince (5d) peut être pivotée derrière le support (4d) du motif grâce à une jointure appropriée (6d) pour venir se placer à une certaine distance et sensiblement parallèlement à ce support, grâce à un élément intermédiaire (11d).
